# EUROPÄISCHE PATENTSCHRIFT

(11) **EP 2 096 244 B1**
(45) Veröffentlichungstag und Bekanntmachung des Hinweises auf die Patenterteilung: **07.07.2010**
(21) Anmeldenummer: 08003864.9
(22) Anmeldetag: 01.03.2008
(51) Int. Cl.: E05C 9/04

(54) **Beschlag für ein Fenster, eine Tür oder dergleichen**
Fitting for a window, door or similar
Armature pour une fenêtre, une porte ou analogue

(43) Veröffentlichungstag der Anmeldung: 02.09.2009
(73) Patentinhaber: ROTO FRANK AG, 70771 Leinfelden-Echterdingen (DE)
(72) Erfinder: Malnar, Slavko, 51305 Trsce (HR)
(74) Vertreter: Grosse, Rainer

(56) Entgegenhaltungen:
- EP-A- 1 462 594
- EP-A- 1 739 260
- EP-A- 1 842 996
- DE-A1-102004 040 087

## Beschreibung

Die Erfindung betrifft einen Beschlag für ein Fenster, eine Tür oder dergleichen, mit einem Getriebe und mit mindestens einer , eine Breitseitenfläche aufweisenden Treibstange, wobei das Getriebe ein Antriebszahnrad aufweist, dessen Zähne mit Ausnehmungen der Treibstange oder mit Ausnehmungen eines Treibstangenanschlussstücks kämen, und eine Drehachse des Antriebszahnrads mit falzseitigem Abstand zu der Breitseitenfläche der Treibstange liegt.

Ein derartiger Beschlag geht aus der EP 1 462 594 A1 hervor. Der bekannte Beschlag weist ein Getriebe und mindestens eine Treibstange auf. Das Getriebe ist mit einem Handgriff gekoppelt, mit dem ein Antriebszahnrad verdreht werden kann, dessen Zähne mit Ausnehmungen der Treibstange oder mit Ausnehmungen eines Treibstangenanschlussstückes kämen, so dass durch die Handgriffverdrehung eine Treibstangenverlagerung durchgeführt werden kann. Um einen derartigen Beschlag insbesondere bei einem zweiflügeligen Fenster ohne Mittelholm einsetzten zu können, ohne dass der Handgriff außermittig montiert werden muss, ist eine Bauweise vorgesehen, bei der die Drehachse des Antriebszahnrads mit falzseitigem Abstand zu einer Breitseitenfläche der Treibstange liegt. Demzufolge ist dieser Abstand also in Richtung des Falzes des Fenster, der Tür oder dergleichen orientiert, die Drehachse des Antriebszahnrads liegt also weiter außen im Randbereich des Flügels des Fensters, der Tür oder dergleichen als die Treibstange. Um eine möglichst flache Bauweise bei dem bekannten Getriebe realisieren zu können, ist das Antriebszahnrad kreisausschnittssegmentähnlich aufgebaut, das heißt, es muss nicht der Platz für ein komplettes Zahnrad zur Verfügung gestellt werden. Da für eine sichere Verriegelung des Flügels des Fensters, der Tür oder dergleichen ein hinreichend großer Treibstangenverlagerungsweg durchlaufen werden muss, damit Schließzapfen der Treibstange sicher Schließblöcke eines Blendrahmens des Fensters, der Tür oder dergleichen hintergreifen, muss das Zahnrad, auch wenn es kreisausschnittssegmentförmig ausgebildet ist, einen hinreichenden Durchmesser aufweisen, damit der entsprechende Verlagerungsweg bei vorgegebenem Drehwinkel des Handgriffs erfolgt. Es hat sich herausgestellt, dass ein gegenüber der bekannten Konstruktion vergrößerter Verlagerungsweg der Treibstange oder ein gleich großer Verlagerungsweg, jedoch bei noch kleinerer Bauweise, von Vorteil wäre.

Der Erfindung liegt daher die Aufgabe zugrunde, einen Beschlag der eingangs genannten Art zu schaffen, der einen großen Treibstangenverlagerungsweg bietet und/oder bei hinreichend großem Treibstangenverlagerungsweg eine möglichst kleine Bauform aufweist.

Diese Aufgabe wird erfindungsgemäß dadurch gelöst, dass mindestens eine endseitig liegende Ausnehmung an einem Kupplungshebel angeordnet ist, der schwenkbar an der Treibstange oder dem Treibstangenanschlussstück gelagert ist. Auf Grund dieser Ausgestaltung erfolgt in bestimmten Drehwinkelpositionen des Antriebszahnrads quasi eine Verlagerung mindestens einer Ausnehmung durch Verschwenken des Kupplungshebels derart, dass ein Zahn des Antriebszahnrads trotz durch die Drehung bereits erfolgter Entfernung von der Treibstange beziehungsweise dem Treibstangenanschlussstück dennoch in Eingriff bleibt mit der genannten, dem Kupplungshebel zugeordneten Ausnehmung und daher bei einem entsprechenden Weiterdrehen des Antriebszahnrads zu einer fortgeführten Schiebeverlagerung der Treibstange beziehungsweise des Treibstangenanschlussstücks führt. Damit wird der Hub der Treibstange beziehungsweise des Treibstangenanschlussstückes vergrößert, obwohl der Durchmesser des Antriebszahnrads übliche Abmessungen aufweist. Die Anordnung kann auch so getroffen sein, dass aufgrund der Erfindung ein üblicher, jedoch hinreichender Hub der Treibstange beziehungsweise des Treibstangenanschlussstücks erzeugt wird, jedoch nur ein sehr kleiner Durchmesser des Antriebszahnrads erforderlich ist. Auch Mischformen dieser beiden genannten Möglichkeiten sind denkbar.

Nach einer Weiterbildung der Erfindung ist vorgesehen, dass der Kupplungshebel eine Schwenkachse aufweist, die parallel zu einer Drehachse des Antriebszahnrads verläuft. Demzufolge sind Drehachse des Antriebszahnrads und Schwenkachse des Kupplungshebels gleichgerichtet und parallel zueinander orientiert. Die Schwenkebene des Kupplungshebels verläuft demzufolge parallel zur Drehebene des Antriebszahnrads oder beide Ebenen fallen zusammen.

Ferner ist es vorteilhaft, wenn zwischen benachbarten Ausnehmungen jeweils ein Trennsteg angeordnet/ausgebildet ist. Der jeweilige Trennsteg stellt demzufolge den zwischen zwei benachbarten Ausnehmungen liegenden Bereich dar, wobei -gemäß einer anderen Sichtweise- die Trennstege auch als beabstandet und benachbart zueinander liegende Zähne angesehen werden können.

Nach einer Weiterbildung der Erfindung ist vorgesehen, dass an die Ausnehmung des Kupplungshebels ein dem Kupplungshebel angehörender Trennsteg angrenzt, an den eine benachbarte Ausnehmung der Treibstange oder des Treibstangenanschlussstücks grenzt. Demzufolge befindet sich am freien Ende des Kupplungshebels ein Trennsteg, an den sich - etwas vom Ende entfernt - die dem Kupplungshebel zugeordnete Ausnehmung anschließt. Insbesondere ist vorgesehen, dass sich die Schwenkachse des Kupplungshebels im Bereich des anderen Endes des Kupplungshebels befindet. Der genannte Trennsteg und die genannte Ausnehmung befinden sich daher an dem einen Endbereich und die Schwenkachse an dem anderen Endbereich des Kupplungshebels.

Vorteilhaft ist es, wenn die Zähne des Antriebszahnrads jeweils eine vorgegebene, gleich große Zahnhöhe aufweisen, wobei der mit der Ausnehmung des Kupplungshebels zusammenwirkende Zahn oder die mit den Ausnehmungen des Kupplungshebels zusammenwirkenden Zähne eine gegenüber der vorgegebenen Zahnhöhe größere Zahnhöhe besitzt/besitzen. Durch die vergrößerte Zahnhöhe ist ein sicherer Eingriff dieses verlängerten Zahnes in die Ausnehmung des Kupplungshebels in jeder möglichen Schwenksituation des Kupplungshebels gewährleistet.

Eine Weiterbildung der Erfindung sieht vor, dass die Trennstege jeweils eine vorgegebene, gleich große Trennsteghöhe aufweisen. Demzufolge sind die Trennsteghöhen der Trennstege der Treibstange oder des Treibstangenanschlussstücks gleich hoch ausgebildet wie die Trennsteghöhe des Trennstegs des Kupplungshebels. Alle Trennstege fluchten miteinander, wenn sich der Kupplungshebel an der Treibstange beziehungsweise an dem Treibstangenanschlussstück in einer Grundposition befindet, in der kein Zusammenwirken des Kupplungshebels mit dem Antriebszahnrad vorliegt.

Um eine möglichst kleine Bauhöhe zu realisieren, ist vorgesehen, dass das Antriebszahnrad als Kreisausschnittssegment ausgebildet ist. Es besitzt vorzugsweise einen Segmentwinkel > 90°, insbesondere 92°-100°, besonders bevorzugt 95°.

Das Getriebe ist bevorzugt als Spreizgetriebe ausgebildet. Es weist dann zwei gegenläufig verlagerbare Treibstangen auf. Alternativ ist es auch möglich, dass zwei Treibstangen vorgesehen sind, die beidseitig des Getriebes verlaufen, die sich gleichläufig bei einer Betätigung des Getriebes bewegen.

Die Zeichnungen veranschaulichen die Erfindung anhand eines Ausführungsbeispiels und zwar zeigt:
- Figur 1: einen Abschnitt eines Beschlags für ein Fenster, eine Tür oder dergleichen,
- Figur 2: den Beschlag der Figur 1 in geöffnetem Zustand und
- Figuren 3 bis 5: verschiedene Arbeitsstellungen des Beschlags.

Die Figur 1 zeigt einen Beschlag 1 für ein Fenster, eine Tür oder dergleichen, der ein Gehäuse 2 besitzt, das zweiteilig aufgebaut ist und daher eine Gehäuseschale 3 sowie eine Gehäuseschale 4 aufweist, die - gemäß Figur 1 - zusammensteckbar sind und zur Aufnahme von Bauteilen des Beschlags 1 dienen sowie Stulpschienen 5 und 6 halten als auch Treibstangen 7 und 8 führen. Die Gehäuseschalen 3 und 4 weisen Durchbrüche 9, 10 auf, in die ein nicht dargestellter Mitnahmedorn einsteckbar ist, der dabei drehfest mit einem Antriebszahnrad 11 kuppelt, das im Innern des Gehäuses 2 des Beschlags 1 lagert.

Die Figur 2 zeigt den Aufbau des Beschlags 1 im Innern des Gehäuses 2, von dem die Gehäuseschale 3 entfernt ist, sodass ein Blick nach innen möglich wird. Es ist erkennbar, dass innerhalb des Gehäuses 2 ein Schlitten 12 längsverschieblich gelagert ist, der Bestandteil eines mehrteiligen Treibstangenanschlussstücks 13 ist. Das Treibstangenanschlussstück 13 weist neben dem Schlitten 12 ferner ein Übertragungszahnrad 14 sowie ein Treibstangenverbindungselement 15 auf, das sich aus zwei Einzelelementen 16 und 17 zusammensetzt. Die Einzelelemente 16 und 17 sind zusammengesteckt. Hierzu weist das Einzelelement 16 eine Stecköffnung 18 auf, in die ein Steckarm 19 des Einzelelements 17 eingesteckt ist.

Am Schlitten 12 ist ein Kupplungshebel 20 um eine Schwenkachse 21 schwenkbeweglich gelagert. Die Schwenkachse 21 verläuft parallel zu einer in der Figur 2 angeordneten Drehachse 22 des Antriebszahnrads 11. Das Antriebszahnrad 11 ist als Kreisausschnittssegment 23 ausgebildet, das heißt, es weist keine Kreiskontur auf, sondern nur einen Anteil eines Kreises. An seiner Außenperipherie 24 weist das Kreisausschnittsegment 23 Zähne 25 auf, die mit Ausnehmungen 26 kämmen können, wobei ein endseitiger Zahn 25 als Zahn 27 mit größerer Zahnhöhe ausgebildet ist, als die Zahnhöhe der übrigen Zähne 25. Der letztgenannte Zahn 25 ist somit ein besonders langer Zahn 27. Eine der Ausnehmungen 26 ist nicht direkt im Schlitten 12, sondern im Kupplungshebel 20 ausgebildet, der in der Figur 2 in einer Fluchtungsstellung zur Längserstreckung des länglichen Schlittens 12 liegt. Diese Stellung ist die Grundstellung des Kupplungshebels 20. Zwischen den einzelnen Ausnehmungen 26 liegen aufgrund der Abstände der Ausnehmungen 26 zueinander Zähne 28, wobei einer der Zähne 28 als Zahn 29 des Schwenkhebels 20 ausgebildet ist. Die Zähne 28 können auch als Trennstege 33 bezeichnet werden. Mithin weist die zum Zahn 29 benachbarte Ausnehmung 26 nur ihren Ausnehmungsgrund und eine Ausnehmungsflanke auf. Die andere Ausnehmungsflanke wird von dem Zahn 29 gebildet. Auf der anderen Seite des Zahns 29 liegt die Ausnehmung 26, die - wie gesagt - nicht im Schlitten 12, sondern im Kupplungshebel 20 ausgebildet und derart gestaltet ist, dass sie mit dem verlängerten Zahn 27 des Antriebszahnrads 11 zusammenwirken kann.

Das Übertragungszahnrad 14 ist um eine Drehachse 30 im Gehäuse 2 drehbar gelagert und kämmt mit Ausnehmungen 31 und 32, wobei sich die Ausnehmungen 31 im Schlitten 12 und die Ausnehmungen 32 im Einzelelement 16 befinden. Dies führt dazu, dass eine Verschiebung des Schlittens 12 zu einer gegenläufigen Verschiebebewegung des Einzelelements 16 und damit des Treibstangenverbindungselements 15 führt, wobei mit dem Treibstangenverbindungselement 15 die Treibstangen 7 und 8 verbunden sind, sodass sich diese entsprechend bewegen. Die erwähnten Stulpschienen 5 und 6 sind fest am Gehäuse 2 angeordnet.

Es ergibt sich folgende Funktion: Wird - gemäß Figur 3 - das Antriebszahnrad 11 mittels eines nicht dargestellten Handgriffs und des erwähnten Mitnahmedorns verdreht, wobei unterstellt ist, dass sich der Beschlag 1 an einem Flügel eines Fensters, einer Tür oder dergleichen befindet, so nehmen die Zähne 25 des Antriebszahnrads 11 den Schlitten 12 entsprechend mit, sodass dieser im Gehäuse 2 längsverschoben wird. Die Längsverschiebung des Schlittens 12 führt zu einem Verdrehen des Übertragungszahnrads 14, das durch die Drehung das Treibstangenverbindungselement 15 im Gehäuse 2 längsverschiebt, wodurch die beiden Treibstangen 7 und 8, die mit dem Treibstangenverbindungselement 15 verbunden sind, mitbewegt werden. Ein Vergleich der Figuren 3 und 4 zeigt eine Drehbewegung des Antriebszahnrads 11 um einen bestimmten Winkel, beispielsweise um einen 90°-Winkel. Es ist erkennbar, dass eine entsprechende Verlagerung des Schlittens 12 und der Treibstangen 7 und 8 durchgeführt wird, wobei in der Figur 4 eine Zwischenstellung derart erreicht ist, dass der verlängerte Zahn 27 des Antriebszahnrads 11 in die Ausnehmung 26 des Kupplungshebels 20 tritt. Erfolgt nunmehr - wie aus einem Vergleich der Figuren 4 und 5 ersichtlich - ein Verdrehen des Antriebszahnrads 11 um einen weiteren Winkel, beispielsweise wiederum um 90°, so wird durch Eingreifen des Zahnendes des verlängerten Zahns 27 der Schlitten 12 mittels des Kupplungshebels 20 weiterverlagert, wobei der Kupplungshebel 20 um seine Schwenkachse 21 gemäß Figur 5 verschwenkt, bis eine Endstellung erreicht ist, die aus der Figur 5 hervorgeht. Hierdurch wird auf kleinstem Bauraum ein extrem großer Verlagerungsweg der Treibstangen 6 und 7 bewirkt. Bei einer Rückverlagerung, also ein Rückdrehen des Antriebszahnrads 11, drängt der in der Ausnehmung 26 des Kupplungshebels 20 eingreifende Zahn 27 den Schlitten 12 nunmehr in die entgegengesetzte Richtung zurück, wobei der Kupplungshebel 20 in seine Grundstellung gemäß der Figuren 2 bis 4 zurückschwenkt und nachfolgend die weniger langen Zähne 25 in Eingriff gelangen mit den entsprechenden Ausnehmungen 26, die am Schlitten 12 ausgebildet sind. Mithin lassen sich der Schlitten 12 und damit die Treibstangen 7 und 8 in die Position gemäß der Figur 3 rückbewegen.

Nach einer alternativen Ausgestaltung ist es auch möglich, dass kein Treibstangenverbindungselement 15 und dass keine Einzelelemente 16 und 17 vorgesehen sind, sondern dass das Antriebszahnrad 11 direkt mit mindestens einer Treibstange zusammenwirkt, die entsprechende Ausnehmungen 26 aufweist und an der der Kupplungshebel 20 verschwenkbar gelagert ist.

Alternativ zur in den Figuren gezeigten Ausführungsform ist es auch möglich, dass die Treibstangen 7 und 8 nicht gleichsinnig verlagert werden, sondern gegenläufig. Das ist dadurch möglich, dass mittels des Antriebszahnrads 11 die eine Treibstange und mittels des Übertragungszahnrads 14 die andere Treibstange bewegt wird, sodass insgesamt ein Spreizgetriebe ausgebildet wird.

## Patentansprüche

1. Beschlag für ein Fenster, eine Tür oder dergleichen, mit einem Getriebe und mit mindestens einer, eine Breitseitenfläche aufweisenden Treibstange, wobei das Getriebe ein Antriebszahnrad aufweist, dessen Zähne mit Ausnehmungen der Treibstange oder mit Ausnehmungen eines Treibstangenanschlussstücks kämen, und eine Drehachse des Antriebszahnrads mit falzseitigem Abstand zu der Breitseitenfläche der Treibstange liegt, **dadurch gekennzeichnet, dass** mindestens eine endseitig liegende Ausnehmung (26) an einem Kupplungshebel (20) angeordnet ist, der schwenkbar an der Treibstange (7,8) oder dem Treibstangenanschlussstück (13) gelagert ist.

2. Beschlag nach Anspruch 1, **dadurch gekennzeichnet, dass** der Kupplungshebel (20) eine Schwenkachse (21) aufweist, die parallel zu einer Drehachse (22) des Antriebszahnrads (11) verläuft.

3. Beschlag nach einem der vorhergehenden Ansprüche, **dadurch gekennzeichnet, dass** zwischen benachbarten Ausnehmungen (26) jeweils ein Trennsteg (33) angeordnet ist.

4. Beschlag nach einem der vorhergehenden Ansprüche, **dadurch gekennzeichnet, dass** an die Ausnehmung (26) des Kupplungshebels (20) ein dem Kupplungshebel (20) angehörender Trennsteg (33) angrenzt, an den eine benachbarte Ausnehmung (26) der Treibstange (7,8) oder des Treibstangenanschlussstücks (13) grenzt.

5. Beschlag nach einem der vorhergehenden Ansprüche, **dadurch gekennzeichnet, dass** die Zähne (25) des Antriebszahnrads (11) jeweils eine vorgegebene, gleich große Zahnhöhe aufweisen, wobei der mit der Ausnehmung (26) des Kupplungshebels (20) zusammenwirkende Zahn (25,27) oder die mit den Ausnehmungen (26) des Kupplungshebels (20) zusammenwirkenden Zähne (25,27) eine gegenüber der vorgegebenen Zahnhöhe größere Zahnhöhe besitzt/besitzen.

6. Beschlag nach einem der vorhergehenden Ansprüche, **dadurch gekennzeichnet, dass** die Trennstege (33) jeweils eine vorgegebene, gleich große Trennsteghöhe aufweisen.

7. Beschlag nach einem der vorhergehenden Ansprüche, **dadurch gekennzeichnet, dass** das Antriebszahnrad (11) als Kreisausschnittssegment (23) ausgebildet ist.

8. Beschlag nach einem der vorhergehenden Ansprüche, **dadurch gekennzeichnet, dass** zwei gleichläufig bewegbare Treibstangen (7,8) vorgesehen sind.

9. Beschlag nach einem der vorhergehenden Ansprüche, **gekennzeichnet durch** die Ausbildung als Spreizgetriebe mit zwei gegenläufig bewegbaren Treibstangen (7,8).

## Claims

1. A fitting for a window, a door or the like, comprising a gear and comprising at least one driving rod encompassing a broadside face, wherein the gear encompasses a driving gearwheel, the teeth of which mesh with cavities of the driving rod or with cavities of a driving rod coupling, and wherein a pivot axis of the driving gearwheel lies at a distance from the broadside face of the driving rod on the rebate side to the broadside face of the driving rod, **characterized in that** at least one cavity (26) located at the end side is arranged at a coupling lever (20), which is supported on the driving rod (7, 8) or on the driving rod coupling (13) so as to be capable of being pivoted.

2. The fitting according to claim 1, **characterized in that** the coupling lever (20) encompasses a swivel axis (21), which runs parallel to a pivot axis (22) of the driving gearwheel (11).

3. The fitting according to any one of the preceding claims, **characterized in that** a separating strip (33) is in each case arranged between adjacent cavities (26).

4. The fitting according to any one of the preceding claims, **characterized in that** a separating strip (33), which belongs to the coupling lever (20), abuts on the cavity (26) of the coupling lever (20), and that an adjacent cavity (26) of the driving rod (7, 8) or of the driving rod coupling (13) abuts on said separating strip (33).

5. The fitting according to any one of the preceding claims, **characterized in that** the teeth (25) of the driving gearwheel (11) in each case encompass a predetermined equal tooth height, wherein the tooth (25, 27) cooperating with the cavity (26) of the coupling lever (20) or the teeth (25, 27) cooperating with the cavities (26) of the coupling lever (20) has/have a tooth height, which is greater as compared to the predermined tooth height.

6. The fitting according to any one of the preceding claims, **characterized in that** the separating strips (33) in each case encompass a predetermined, even separating strip height.

7. The fitting according to any one of the preceding claims, **characterized in that** the driving gearwheel (11) is embodied as a segment of a sector of a circle (23).

8. The fitting according to any one of the preceding claims, **characterized in that** provision is made for two driving rods (7, 8), which can be moved so as to move in the same direction.

9. The fitting according to any one of the preceding claims, **characterized by** the embodiment as an expansion gear comprising two driving rods (7, 8), which can be moved so as to move in the opposite direction.

## Revendications

1. Ferrure pour une fenêtre, une porte ou similaire, comprenant un mécanisme et comprenant au moins une bielle présentant une surface de côté large, le mécanisme présentant une roue dentée d'entraînement dont les dents s'engrènent avec des évidements de la bielle ou avec des évidements d'une pièce de raccord de la bielle, et un axe de rotation de la roue dentée d'entraînement se situant avec un écart côté feuillure par rapport à la surface de côté large de la bielle, **caractérisée en ce qu'**au moins un évidement (26) se situant côté extrémité est disposé sur un levier d'accouplement (20) qui est logé à pivotement sur la bielle (7, 8) ou la pièce de raccord (13) de la bielle.

2. Ferrure selon la revendication 1, **caractérisée en ce que** le levier d'accouplement (20) présente un axe de pivotement (21) qui s'étend parallèlement à un axe de rotation (22) de la roue dentée d'entraînement (11).

3. Ferrure selon l'une quelconque des revendications précédentes, **caractérisée en ce qu'**une traverse de séparation (33) est à chaque fois disposée entre des évidements voisins (26).

4. Ferrure selon l'une quelconque des revendications précédentes, **caractérisée en ce qu'**une traverse de séparation (33) appartenant au levier d'accouplement (20) à laquelle un évidement voisin (26) de la bielle (7, 8) ou de la pièce de raccord (13) de la bielle est contigu, est adjacente à l'évidement (26) du levier d'accouplement (20).

5. Ferrure selon l'une quelconque des revendications précédentes, **caractérisée en ce que** les dents (25) de la roue dentée d'entraînement (11) présentent à chaque fois une hauteur de dent prédéfinie égale, la dent (25, 27) coopérant avec l'évidement (26) du levier d'accouplement (20) ou les dents (25, 27) coopérant avec les évidements (26) du levier d'accouplement (20) possédant une hauteur de dent supérieure à la hauteur de dent prédéfinie.

6. Ferrure selon l'une quelconque des revendications précédentes, **caractérisée en ce que** les traverses de séparation (33) présentent à chaque fois une hauteur de traverse de séparation prédéfinie égale.

7. Ferrure selon l'une quelconque des revendications précédentes, **caractérisée en ce que** la roue dentée d'entraînement (11) est réalisée en tant que segment de secteur circulaire (23).

8. Ferrure selon l'une quelconque des revendications précédentes, **caractérisée en ce que** deux traverses de séparation (7, 8) pouvant être déplacées dans le même sens sont prévues.

9. Ferrure selon l'une quelconque des revendications précédentes, **caractérisée par** la réalisation en tant que mécanisme extensible avec deux traverses de séparation (7, 8) pouvant être déplacées à contresens.
